# EUROPÄISCHE PATENTSCHRIFT

(11) **EP 1 472 413 B1**
(45) Veröffentlichungstag und Bekanntmachung des Hinweises auf die Patenterteilung: **14.01.2015**
(21) Anmeldenummer: 02781269.2
(22) Anmeldetag: 18.10.2002
(51) Int. Cl.: E01C 23/088, B28D 7/00

(54) **Baumaschine mit optimiertem Arbeitsbetrieb**
Construction machine with optimized operation
Machine de construction fonctionnant de manière optimale

(30) Priorität: 30.01.2002 DE 10203732
(43) Veröffentlichungstag der Anmeldung: 03.11.2004
(62) Teilanmeldung aus: 14193195.6
(73) Patentinhaber: Wirtgen GmbH, 53578 Windhagen (DE)
(72) Erfinder: HOLL, Bernd, 53577 Neustadt-Borscheid (DE); HEEMANN, Kay, 53578 Windhagen (DE); HÄHN, Günter, 53639 Königswinter (DE); MAHLBERG, Axel, 53809 Ruppichteroth (DE)
(74) Vertreter: Fleck, Hermann-Josef
(86) Internationale Anmeldenummer: PCT/EP2002/011675
(87) Internationale Veröffentlichungsnummer: WO 2003/064770

(56) Entgegenhaltungen:
- DE-A- 4 143 140
- DE-A- 10 007 253
- DE-A- 19 837 288
- US-A- 4 591 209
- US-A- 5 318 378
- US-A- 5 533 790
- US-A- 5 607 205
- US-A- 5 879 056
- US-A- 5 893 677

## Beschreibung

Die Erfindung betrifft eine Baumaschine zum Bearbeiten von Böden oder zum Abtragen von Verkehrsflächen mit einer Fräswalze, die mit einer Vielzahl von Meißeln bestückt ist.

Solche Baumaschinen sind beispielsweise als Straßenfräsmaschinen bekannt. Sie weisen eine Fräswalze auf, die mit einer Vielzahl von Meißeln, insbesondere Rundschaftmeißeln, bestückt ist. Während des Maschineneinsatzes rotiert die Fräswalze und die Meißel gelangen in Eingriff mit dem zu bearbeitenden Bodenbelag. Die Meißel sind einem fortwährenden Verschleiß unterzogen und müssen nach einer bestimmten Betriebszeit ausgewechselt werden. Dabei ist jedoch die Standzeit der Meißel stark von den Fräsbedingungen abhängig. Häufig kommt es vor, dass der Maschinenführer die Meißel entweder zu früh oder zu spät austauscht. Werden sie zu früh gewechselt, so entstehen unnötige Werkzeug kosten. Bei zu spätem Wechsel können Beschädigungen an der Fräswalze auftreten.

Ein weiteres Problem beim Fräsprozess ist der frühzeitige Meißelausfall. Aufgrund von äußeren Einwirkungen oder wegen Werkzeugfehlern kann es vorkommen, dass ein oder mehrere Meißel brechen. An der Stelle, an der der Meißel positioniert war, findet dann kein Werkstoffabtrag mehr statt. Zusätzlich steigt dadurch auch die Bealstung der Nachbarwerkzeuge an. Diese erfahren dann eine erhöhte Beanspruchung.

Als weitere bekannte Baumaschinen seien an dieser Stelle noch Stabilisierer, Recycler und Trimmer genannt.

Es ist Aufgabe der Erfindung, eine Baumaschine der eingangs erwähnten Art zu schaffen, mit der ein optimierter Arbeitsbetrieb durchgeführt werden kann.

Diese Aufgabe wird durch den Gegenstand des Anspruchs 1 gelöst. Dabei ist einem am Arbeitsprozess direkt oder indirekt beteiligten Maschinen-Bauteil oder einem sonstigen Maschinenbauteil einer Signalaufnahmeeinheit zugeordnet, wobei die Signalaufnahmeeinheit dazu bestimmt ist, die Schwingung des Maschinenbauteils zu erfassten. Die Signalaufnahmeeinheit ist über eine Signalverarbeitungsanordnung an eine Signal-Ausgabeeinrichtung angeschlossen.

Bei der Erfindung wird auf der Erkenntnis aufgebaut, dass unterschiedliche Verschleißzustände Einfluss auf das Schwingungsverhalten von einzelnen Maschinenbauteilen haben. Man baut auf der Erkenntnis auf, dass infolge der gleichförmigen Rotationsbewegung der Fräswalze eine gleichförmige Schwingung ermittelt werden kann. Im unverschlissenen Zustand hat diese Schwingung feste Kenngrößen (Amplitude, Periode). Infolge beispielsweise eines Werkzeugbruches erfährt die Schwingung eine plötzliche Veränderung hin zu einer unregelmäßigen Schwingung verglichen mit der Schwingung vor dem Bruch.

Bei gleichmäßig fortschreitendem Verschleiß ändern sich die Kenngrößen allmählich in ihrer Amplitude beziehungsweise in ihrem Betrag. Die Unregelmäßigkeit oder Regelmäßigkeit des Signals ist in diesem Fall von untergeordneter Bedeutung oder ist nicht vorhanden.

Vorzugsweise kann es dabei vorgesehen sein, dass die Schwingung mittels eines Wegaufnehmers, eines Geschwindigkeits- oder eines Beschleunigungssensors erfasst ist.

Mittels der Signalaufnahmeeinheit kann ein (oder ggf. auch mehrere) Maschinenteil überwacht werden. Dabei wird der von dem Maschinenteil eingenommene Betriebszustand als Kenngröße bzw. Kennfeld verwendet. Der ermittelte Kennwert lässt sich mit einer Bezugsgröße oder einem Bezugsgrößenfeld vergleichen. Sobald eine unzulässige Abweichung vorliegt, kann ein Maschinenführer die erforderlichen Korrekturmaßnahmen durchführen. Beispielsweise kann er dann den Werkzeugwechsel vornehmen. Die Bezugsgröße, beziehungsweise das Bezugsgrößenfeld, kann eine in der Auswerteinheit gespeicherte Konstante beziehungsweise eine aus vielen aus einer Datenbank der Auswerteinheit anhand von Randbedingungen ausgewählte Konstante sein.

Vorteilhafter Weise kann die Bezugsgröße/das Bezugsgrößenfeld auch zeitlich variabel sein. Zur Bildung von Referenzwerten kann die Bezugsgröße/das Bezugsgrößenfeld empirisch im Maschinenzustand mit unverschlissenen Werkzeugen ermittelt sein.

Denkbar ist auch, dass die Bezugsgröße/das Bezugsgrößenfeld rekursiv definiert ist, das heißt, aus der Kenngröße/dem Kennfeld des Betriebszustandes der Vergangenheit abgeleitet sein kann.

Der Betriebszustand des überwachten Maschinenbauteils kann entweder kontinuierlich oder in vorgegebenen Messintervallen erfasst werden.

Nachfolgend wird zur besseren Veranschaulichung auf eine Straßenfräsmaschine Bezug genommen. Die Ausführungen gelten jedoch für Baumaschinen jeglicher Art analog.

Die Messergebnisauswertung erfolgt derart, dass das von der Signalaufnahmeeinheit aufgenommene Signal einer Auswertschaltung zugeleitet ist, dass die Auswertschaltung das aufgenommene Signal mit einem Vorgabewert vergleicht und ein Differenzsignal aus dem aufgenommenen Signal und dem Vorgabewert bildet. Auf diese Weise lässt sich dann die weitgehend automatisierte Fehlermeldung durchführen. Idealerweise kann es zusätzlich vorgesehen sein, dass der Vorgabewert mittels einer Erfassungsschaltung empirisch ermittelbar ist, und dass der Vorgabewert mittels der Erfassungsschaltung in die Auswertschaltung einlesbar ist. Dabei kann ein Maschinenführer beispielsweise im Zustand mit unverschlissenen Meißeln den Vorgabewert im Fräsprozess ermitteln.

Eine denkbare Erfindungsausgestaltung ist dergestalt, dass sie ein Maschinenchassis aufweist, das von einem Fahrwerk getragen ist, wobei dem Fahrwerk ein oder mehrere Antriebsmotoren zugeordnet sind, und dass die Signalaufnahmeeinheit die Leistungsaufnahme des Antriebsmotores erfasst. Hierbei macht man sich die Erkenntnis zunutze, dass veränderte Verschleißbedingungen an der Fräswalze auch zu einer Änderung der Leistungsparameter der Antriebsmotoren führt.

Beispielsweise kann aufgrund eines erhöhten Verschleißes der Meißel eine höhere Antriebsarbeit erforderlich werden. Bei dieser Erfindungsausgestaltung kann es beispielsweise vorgesehen sein, dass die Antriebsmotoren als Elektromotoren ausgebildet sind und die Signalaufnahmeeinheit den zugeführten Strom erfasst oder dass die Antriebsmotoren als hydraulische Motoren ausgebildet sind und die Signalaufnahmeeinheit den hydraulischen Druck in den dem Antriebsmotor zugeordneten Fluidkreislauf erfasst.

Eine weitere Erfindungsausgestaltung kann dadurch gekennzeichnet sein, dass das Maschinenchassis zumindest bereichsweise mittels wenigstens einer Verstelleinrichtung abgestützt ist, dass mittels der Verstelleinrichtung das Maschinenchassis zumindest bereichsweise höhenverstellbar ist, wozu der Verstelleinrichtung ein unter Druck stehendes Fluid zugeordnet ist, und dass die Signalaufnahmeeinheit den Druck im Fluid erfasst.

Bei dieser Anordnung werden indirekt die beim Fräsprozess auftretenden Kräfte erfasst. Bei nicht verschlissenen, schneidfreudigen Meißeln sind die Schneidkräfte gering. Mit dem Fortschritt des Verschleißes erhöhen sich auch die Schneidkräfte. Der vertikale Anteil der Schneidkräfte ist der Schwerkraft entgegen gerichtet und entlastet somit die Auflast der Verstelleinrichtung, die ansonsten das gesamte Maschinengewicht tragen müsste. Der Druck in dem der Verstelleinrichtung zugeordneten Fluid nimmt proportional zum vertikalen Anteil der Schneidkräfte ab. Alternativ kann dieser Wert auch durch eine Kraftmessung, zum Beispiel mittels eines Dehnmeßstreifens, an mindestens einer der Verstelleinrichtungen oder einem sonstigen Bauteil erfolgen.

Es ist auch denkbar, dass die Signalaufnahmeeinheit den Maschinenvorschub erfasst. Dieser kann dann mit den aktuellen Leistungsparametern der Straßenfräsmaschine, insbesondere mit der für die Fräswalze erforderlichen Antriebsleistung verglichen werden.

Wenn beispielsweise bei konstanter Antriebsleistung der Maschinen-Vorschub absinkt, kann ein Rückschluss auf einen erhöhten Verschleißzustand gezogen werden.

Es lässt sich auch eine kombinierte Verrechnung der folgenden Werte vollziehen: vertikale Kraftrichtung (ermittelt beispielsweise aus der Verstelleinrichtung), horizontale Kraftrichtung (ermittelt beispielsweise aus den Antriebsdaten). Durch Linearkombination kann dann ein Vektor gebildet werden. Dessen Längen- beziehungsweise Richtungsänderung lässt sich als Beurteilungskriterium heranziehen.

Weitere Erfindungsausgestaltungen können auch dadurch gekennzeichnet sein, dass die Signalaufnahmeeinheit an einer oder mehreren Stellen einer die Fräswalze antreibenden Antreibsanordnung das Antriebsmoment erfasst oder dass die Signalaufnahmeeinheit die Motorkenndaten ermittelt.

Eine bevorzugte Erfindungsausgestaltung sieht vor, dass die Signalaufnahmeeinheit einen, der Fräswalze zugeordneten Impulsgeber aufweist. Mittels des Impulsgebers kann eine Positionserfassung der Fräswalze durchgeführt werden. Wenn nun das von der Signalaufnahmeeinheit erfasste Signal mit der Information des Impulsgebers verarbeitet wird, dann kann detailiert Rückschluss auf die Position einer Schadstelle, beispielsweise eines gebrochenen Meißels, gezogen werden.

Die Erfindung wird anhand eines in den Zeichnungen in dargestellten Ausführungsbeispieles näher erläutert. Es zeigen:
- Fig. 1: Die Seitenansicht einer Baumaschine, nämlich einer Straßenfräsmaschine,
- Fig. 2: eine schematische Darstellung einer Fräswalze in Frontansicht,
- Fig. 2a und 2b: in schematischer Darstellung das mit der Fräswalze gem. Fig. 2 gefräste Oberflächenprofil,
- Fig. 3: die Fräswalze gem. Fig. 2 jedoch mit einer Defekt-Stelle,
- Fig. 3a und 3b: in schematischer Darstellung das mit der Fräswalze gem. Fig. 3 gefräste Oberflächenprofil,
- Fig. 4: die Fräswalze gem. Fig. 2 in Seitenansicht,
- Fig. 4a: ein an einer, mit der Fräswalze gem. Fig. 4 bestückten StraßenfräsmaschineaufgenommenesSchwingungsbild,
- Fig. 5: die Fräszwalze gem. Fig. 3 in Seitenansicht und
- Fig. 5a: ein an einer, mit der Fräswalze gem. Fig. 5 bestückten StraßenfräsmaschineaufgenommenesSchwingungsbild.

Die Seitenansicht einer Straßenfräsmaschine zeigt den prinzipiellen Aufbau und die Komponenten der Maschine. Basis der Maschine ist ein Maschinengestell 10, das von zwei vorderen Fahrwerken 11 und zwei hinteren Fahrwerken 12 getragen wird. Dabei können die Fahrwerke 11 und 12 durch Elektromotore oder Hydraulikmotore in Fahrbewegungen versetzt werden. Diese Antriebe arbeiten synchron. Daher genügt es, nur einem Fahrwerk, z. B. 11, Sensoren S6 und S7 zur Erfassung des Stromes bzw. des Druckes und der Geschwindigkeit zuzuordnen.

Zwischen dem vorderen und dem hinteren Fahrwerk 11 und 12 ist ein Fräskasten 13 am Maschinengestell 10 angebracht. Dieser Fräskasten 13 nimmt mindestens eine Fräswalze mit Meißelhaltern und Meißeln auf.

Die Fräswalze wird von einem Antriebsaggregat 16 angetrieben, das einen Dieselmotor aufweist, wobei ein Sensor S8 das übertragene Moment und ein Sensor S10 andere Betriebsdaten, wie Motordrehzahl, Abgastemperatur, Ladedruck und dergleichen erfasst.

Zwischen dem Fräskasten 13 und dem hinteren Fahrwerk 12 ist am Maschinengestell 10 eine Kamera K angebracht, mit der das Fräsbild erfasst und aufgenommen wird. Das Bild wird auf ein Bildschirmgerät, BS im Fahrerhaus 14 der Maschine übertragen und angezeigt. Der auf dem Fahrersitz 15 sitzende Fahrer kann auf dem im Bereich des Armaturenbrettes 18 angeordneten Bildschirmgerät BS das Fräsbild einsehen und dessen Zustand kontrollieren und Rückschlüsse auf deren Qualität schließen. Dabei kann eine dauernde Kontrolle ablaufen, wenn die Kamera K und das Bildschirmgerät BS während der gesamten Betriebszeit der Maschine eingeschaltet sind. Die Kontrolle kann jedoch auch so abgewandelt sein, dass eine Einschaltung der Geräte und eine Anzeige nur aufgrund einer eingeleiteten Abfrage erfolgt.

Am Fräskasten 13 sind Sensoren S2 und S4 untergebracht, die die Fräswalzenposition , den Fräsdruck oder das Fräsmoment erfassen. Ein am Maschinengestell 10 über dem Fräskasten 13 angebrachter Sensor S5 erfasst die Schwingungen des Fräskastens 13 in Fahrtrichtung, quer zur Fahrtrichtung der Maschine und senkrecht zur Fahrbahn.

Das Maschinengestell 10 ist über Höhenverstelleinrichtung gegenüber den Fahrwerken 11 und 12 verstellbar, um die Eingriffstiefe der Fräswalze in die Fahrbahn zu verändern. Die Eingriffstiefe wird mit dem Sensor S1 erfasst. Der Druck der Höheneinstellung ist über Sensoren S9 erfassbar.

Das abgetragene Fräsgut wird über eine Fördereinrichtung vom Fräskasten 13 abgeführt, wobei diese Fördereinrichtung ein Endlos-Förderband 17 aufweist, das mit einem Ende am Maschinengestell 10 angelenkt ist und wie die Sensoren S11 und S12 zeigen, in der Höhe verstellt und seitlich verschwenkt werden kann, damit eine Übernahme durch ein darunter abgestelltes Fahrzeug sicherzustellen, ohne eine Beschädigung des Fahrzeugs und/oder des Endlos-Förderbandes 17 befürchten zu müssen.

Die von den Sensoren S1 bis S12 erfassten Messwerte werden auch zum Fahrerhaus 14 übertragen und im Bereich des Armaturenbrettes 18 angezeigt. Dabei können allen Sensoren individuelle Anzeigeelemente zugeordnet werden, die dauernd oder auf Abfrage hin aktivierbar sind. Es kann jedoch auch allen Sensoren nur ein zentrales Anzeigegerät zugeordnet werden, auf dem der abgefragte Messwert angezeigt wird, wobei die Anzeige zudem den vorgegebenen, zulässigen Bereich für den Messwert enthält.

Unabhängig von der Anzeige können die Messwerte dauernd erfasst und mit den vorgegebenen Messwert-Bereichen verglichen werden. Liegt der Messwert unterhalb oder oberhalb des vorgegebenen Messwertbereiches, dann kann automatisch ein Warnsignal ausgelöst und die Fehlersituation am zentralen Anzeigegerät angezeigt werden.

Große Abnutzung der Meißel und sonstige Unregelmäßigkeiten im Betrieb wirken sich in großen Veränderungen der überwachten Betriebsdaten aus und werden überwacht, angezeigt und vom Fahrer der Straßenfräsmaschine wahrgenommen, der daraufhin Maßnahmen zur Fehlersuche und Fehlerbeseitigung einleiten kann. Dies erleichtert das Arbeiten mit der Straßenfräsmaschine erheblich und stellt sicher, dass Komponenten der Maschine nicht überlastet, beschädigt oder gar zerstört werden.

In den Fig. 2 bis 3b ist zur Verdeutlichung der optischen Fräsbildüberwachung einer Fräswalze 30 zunächst im unverschlissenen Zustand (Fig. 2) gezeigt. Wie diese Darstellung erkennen lässt, sind sämtliche Meißelhalter 31 mit Rundschaftmeißeln 32 bestückt. Mit einer derartigen Fräswalze 30 ergibt sich das in den Fig. 2a und 2b gezeigte Fräsbild A.

Tritt an der Fräswalze 30 ein Meißelverlust, beispielsweise infolge eines Werkzeugbruches auf, so ergibt sich das in den Fig. 3a und 3b gezeigte Fräsbild B. Insbesondere in der vergrößerten Detaildarstellung gem. Fig. 3b lässt sich deutlich erkennen, dass an der Stelle, welche infolge des Meißelverlustes nicht bearbeitet wurde, eine Materialerhöhung P im Straßenbelag verbleibt. Diese kann optisch mit einer Kamera erfasst werden.

In den Fig. 4 und 5 sind wieder die in den Fig. 2 und 3 bereits dargestellten Fräswalzen 30, diesmal in Seitenansicht gezeigt. Die Fig. 4a und 5a veranschaulichen das Schwingungsbild, das von einem entsprechenden Sensor aufgenommen wurde.

## Patentansprüche

1. Baumaschine zum Bearbeiten von Böden oder zum Abtragen von Verkehrsflächen mit einer Fräswalze (30), die mit einer Vielzahl von Meißeln (32) bestückt ist, wobei wenigstens einem am Arbeitsprozess direkt oder indirekt beteiligten Maschinen-Bauteil oder einem sonstigen Maschinenbauteil mindestens eine Signalaufnahmeeinheit zugeordnet ist, wobei die Signalaufnahmeeinheit dazu bestimmt ist, die Schwingung des Maschinenbauteils zu erfassen,
**dadurch gekennzeichnet,**
**dass** die Signalaufnahmeeinheit über eine Signalverarbeitungsanordnung an eine Signal-Ausgabeeinrichtung angeschlossen ist, wobei im Benutzungszustand der Straßenfräsmaschine, die von der Signalaufnahmeeinheit aufgenommene Schwingung mit einem Vorgabewert verglichen und ein Differenzsignal aus dem aufgenommenen Signal und dem Vorgabewert gebildet wird, sodass sobald eine unzulässige Abweichung vorliegt, automatisch ein Warnsignal ausgelöst und eine Fehlersituation angezeigt wird, die ein Rückschluss auf einen erhöhten Verschleißzustand ermöglicht.

2. Baumaschine nach Anspruch 1,
**dadurch gekennzeichnet,**
**dass** die Signalaufnahmeeinheit dazu bestimmt ist, die Schwingung des Maschinenbauteils kontinuierlich oder in vorgegebenen Messintervallen zu erfassen.

3. Baumaschine nach Anspruch 1 oder 2,
**dadurch gekennzeichnet,**
**dass** das von der Signalaufnahmeeinheit aufgenommene Signal einer Auswertschaltung zugeleitet ist,
**dass** die Auswertschaltung das aufgenommene Signal mit dem Vorgabewert vergleicht und das Differenzsignal aus dem aufgenommenen Signal und dem Vorgabewert bildet.

4. Baumaschine nach Anspruch 3,
**dadurch gekennzeichnet,**
**dass** der Vorgabewert mittels einer Erfassungsschaltung empirisch ermittelbar ist, und
**dass** der Vorgabewert mittels der Erfassungsschaltung in die Auswertschaltung einlesbar ist.

5. Baumaschine nach einem der Ansprüche 1 bis 4,
**dadurch gekennzeichnet,**
**dass** sie ein Maschinengestell (10) aufweist, das von einem Fahrwerk (11, 12) getragen ist, wobei dem Fahrwerk (11, 12) ein oder mehrere Antriebsmotoren zugeordnet sind, und,
**dass** die Signalaufnahmeeinheit die Leistungsparameter, insbesondere die Leistungsaufnahme des Antriebsmotors erfasst.

6. Baumaschine nach Anspruch 5,
**dadurch gekennzeichnet,**
**dass** die Antriebsmotoren als Elektromotoren ausgebildet sind und die Signalaufnahmeeinheit den zugeführten Strom erfasst oder
**dass** die Antriebsmotoren als hydraulische Motoren ausgebildet sind und die Signalaufnahmeeinheit den hydraulischen Druck in den dem Antriebsmotor zugeordneten Fluidkreislauf erfasst.

7. Baumaschine nach einem der Ansprüche 1 bis 6,
**dadurch gekennzeichnet,**
**dass** das Maschinengestell (10) zumindest bereichsweise mittels wenigstens einer Verstelleinrichtung (20) abgestützt ist,
**dass** mittels der Verstelleinrichtung (20) das Maschinengestell (10) zumindest bereichsweise höhenverstellbar ist, wozu der Verstelleinrichtung (20) ein unter Druck stehendes Fluid zugeordnet ist, und
**dass** die Signalaufnahmeeinheit den Druck im Fluid erfasst.

8. Baumaschine nach Anspruch 7,
**dadurch gekennzeichnet,**
**dass** die Höhenverstellung der Verstelleinrichtung mittels eines Kraftmessers, beispielsweise eines Dehnmessstreifens, ermittelbar ist.

9. Baumaschine nach einem der Ansprüche 1 bis 9,
**dadurch gekennzeichnet,**
**dass** die Signalaufnahmeeinheit den Maschinenvorschub erfasst.

10. Baumaschine nach einem der Ansprüche 1 bis 9,
**dadurch gekennzeichnet,**
**dass** die Schwingung mittels eines Wegaufnehmers, eines Geschwindigkeitsoder eines Beschleunigungssensors erfasst ist.

11. Baumaschine nach einem der Ansprüche 1 bis 10,
**dadurch gekennzeichnet,**
**dass** die Signalaufnahmeeinheit zur Positionsbestimmung einen, der Fräswalze zugeordneten, Impulsgeber aufweist.

12. Baumaschine nach einem der Ansprüche 1 bis 11,
**dadurch gekennzeichnet,**
**dass** die Signalaufnahmeeinheit eine oder mehrere Motorkenndaten ermittelt.

13. Baumaschine nach einem der Ansprüche 1 bis 12,
**dadurch gekennzeichnet, dass** die Fräswalze über eine Antriebsanordnung angetrieben ist, und
dass die Signalaufnahmeeinheit an einer oder mehreren Stellen der Antriebsanordnung das Antriebsmoment erfasst.

## Claims

1. Construction machine for processing soils or for removing traffic surfaces having a milling roller (30) which is equipped with a multiplicity of chisels (32), wherein at least one signal-recording unit is assigned to at least one machine component which is directly or indirectly involved in the working process or some other machine component, wherein the signal-recording unit is intended to detect the oscillation of the machine component,
**characterized in that**
the signal-recording unit is connected to a signal-outputting device via a signal-processing arrangement, wherein, in the state of use of the road milling machine, the oscillation which is recorded by the signal-recording unit is compared with a predefined value, and a difference signal is formed from the recorded signal and the predefined value, with the result that as soon as an inadmissible deviation takes place a warning signal is triggered automatically and a fault situation is indicated, which situation permits conclusions to be drawn about an increased state of wear.

2. Construction machine according to Claim 1,
**characterized**
**in that** the signal-recording unit is intended to detect the oscillation of the machine component continuously or at predefined measuring intervals.

3. Construction machine according to Claim 1 or 2,
**characterized**
**in that** the signal recorded by the signal-recording unit is fed to an evaluation circuit,
**in that** the evaluation circuit compares the recorded signal with the predefined value and forms the difference signal from the recorded signal and the predefined value.

4. Construction machine according to Claim 3,
**characterized**
**in that** the predefined value can be determined empirically by means of a detection circuit, and
**in that** the predefined value can be read into the evaluation circuit by means of the detection circuit.

5. Construction machine according to one of Claims 1 to 4,
**characterized**
**in that** said construction machine has a machine frame (10) which is supported by a chassis (11, 12), wherein one or more drive motors are assigned to the chassis (11, 12), and
**in that** the signal-recording unit detects the power parameters, in particular the power consumption of the drive motor.

6. Construction machine according to Claim 5,
**characterized**
**in that** the drive motors are embodied as electric motors, and the signal-recording unit detects the fedin current, or
**in that** the drive motors are embodied as hydraulic motors and the signal-recording unit detects the hydraulic pressure in the fluid circuit which is assigned to the drive motor.

7. Construction machine according to one of Claims 1 to 6,
**characterized**
**in that** the machine frame (10) is supported at least in certain areas by means of at least one adjustment device (20),
**in that** by means of the adjustment device (20) the machine frame (10) can be adjusted vertically at least in certain areas, for which purpose a pressurized fluid is assigned to the adjustment device (20), and
**in that** the signal-recording unit detects the pressure in the fluid.

8. Construction machine according to Claim 7,
**characterized**
**in that** the vertical adjustment of the adjustment device can be determined by means of a force meter, for example a strain gauge.

9. Construction machine according to one of Claims 1 to 9,
**characterized**
**in that** the signal-recording unit detects the advancing of the machine.

10. Construction machine according to one of Claims 1 to 9,
**characterized**
**in that** the oscillation is detected by means of a travel pickup, a speed sensor or an acceleration sensor.

11. Construction machine according to one of Claims 1 to 10,
**characterized**
**in that** the signal-recording unit has a pulse generator, assigned to the milling roller, for determining position.

12. Construction machine according to one of Claims 1 to 11,
**characterized**
**in that** the signal-recording unit determines one or more motor characteristic data items.

13. Construction machine according to one of Claims 1 to 12,
**characterized**
**in that** the milling roller is driven by means of a drive arrangement, and
**in that** the signal-recording unit detects the drive torque at one or more locations on the drive arrangement.

## Revendications

1. Engin de chantier destiné à traiter des surfaces au sol ou à enlever des surfaces de chaussée et présentant un cylindre de fraisage (30) équipé de plusieurs burins (32),
au moins une unité d'enregistrement de signaux étant associée au moins à un composant de machine qui participe directement ou indirectement au processus de travail ou à un autre composant de la machine,
l'unité d'enregistrement de signaux étant conçue pour saisir les vibrations du composant de machine, **caractérisé en ce que**
l'unité d'enregistrement de signaux est raccordée à un dispositif d'émission de signaux par l'intermédiaire d'un ensemble de traitement de signaux,
**en ce que** lorsque l'engin de fraisage de chaussée est en fonctionnement, les vibrations enregistrées par l'unité d'enregistrement de signaux sont comparées à une valeur prescrite et un signal de différence entre le signal enregistré et la valeur prescrite est formé de telle sorte que dès qu'un écart inadmissible prévaut, un signal d'avertissement est automatiquement déclenché et une situation de défaut qui permet de conclure à une situation d'usure accrue est immédiatement affichée.

2. Engin de chantier selon la revendication 1, **caractérisé en ce que** l'unité d'enregistrement de signaux est conçue pour saisir les vibrations du composant de machine en continu ou à des intervalles de mesure prédéterminés.

3. Engin de chantier selon les revendications 1 ou 2, **caractérisé en ce que** le signal enregistré par l'unité d'enregistrement de signaux est amené à un circuit d'évaluation, **en ce que** le circuit d'évaluation compare le signal enregistré à la valeur prescrite et forme le signal de différence entre le signal enregistré et la valeur prescrite.

4. Engin de chantier selon la revendication 3, **caractérisé en ce que** la valeur prescrite peut être déterminée empiriquement au moyen d'un circuit de saisie et **en ce que** la valeur prescrite peut être lue dans le circuit d'évaluation au moyen du circuit de saisie.

5. Engin de chantier selon l'une des revendications 1 à 4, **caractérisé en ce qu'**il présente un bâti de machine (10) qui est porté par un train de roulement (11, 12), un ou plusieurs moteurs d'entraînement étant associés au train de roulement (11, 12) et **en ce que** l'unité d'enregistrement de signaux saisit les paramètres de puissance et en particulier la puissance consommée par le moteur d'entraînement.

6. Engin de chantier selon la revendication 5, **caractérisé en ce que** les moteurs d'entraînement sont configurés comme moteurs électriques et **en ce que** l'unité d'enregistrement de signaux saisit le courant apporté ou **en ce que** les moteurs d'entraînement sont configurés comme moteurs hydrauliques et l'unité d'enregistrement de signaux saisit la pression hydraulique qui règne dans le circuit de fluide associé au moteur d'entraînement.

7. Engin de chantier selon l'une des revendications 1 à 6, **caractérisé en ce que** le bâti de machine (10) est soutenu au moins en certains emplacements par au moins un dispositif d'ajustement (20), **en ce que** le bâti de machine (10) peut être ajusté en hauteur au moins en certains emplacements au moyen du dispositif d'ajustement (20), un fluide placé sous pression étant associé dans ce but au dispositif d'ajustement (20) et **en ce que** l'unité d'enregistrement de signaux saisit la pression qui règne dans le fluide.

8. Engin de chantier selon la revendication 7, **caractérisé en ce que** l'ajustement en hauteur du dispositif d'ajustement peut être déterminé au moyen d'un dispositif de mesure de force et par exemple d'un ruban de mesure d'allongement.

9. Engin de chantier selon l'une des revendications 1 à 9, **caractérisé en ce que** l'unité d'enregistrement de signaux saisit l'avance de la machine.

10. Engin de chantier selon l'une des revendications 1 à 9, **caractérisé en ce que** les vibrations sont saisies au moyen d'un enregistrement de déplacement, d'un capteur de vitesse ou d'un capteur d'accélération.

11. Engin de chantier selon l'une des revendications 1 à 10, **caractérisé en ce que** l'unité d'enregistrement de signaux présente pour la détermination de la position un émetteur d'impulsions associé au cylindre de fraisage.

12. Engin de chantier selon l'une des revendications 1 à 11, **caractérisé en ce que** l'unité d'enregistrement de signaux détermine une ou plusieurs données caractéristiques du moteur.

13. Engin de chantier selon l'une des revendications 1 à 12, **caractérisé en ce que** le cylindre de fraisage est entraîné par un ensemble d'entraînement et **en ce que** l'unité d'enregistrement de signaux saisit le couple d'entraînement en un ou plusieurs emplacements de l'ensemble d'entraînement.
